# FASCICULE DE BREVET EUROPEEN

(11) **EP 1 064 973 B1**
(45) Date de publication et mention de la délivrance du brevet: **14.01.2004**
(21) Numéro de dépôt: 99870136.1
(22) Date de dépôt: 01.07.1999
(51) Int. Cl.: A63F 3/06, B42D 15/00

(54) **Document à couche grattable empêchant la lecture frauduleuse**
Dokument mit abkratzbarer, betrügerisches Lesen verhindernder Schicht
Document with scratch-off layer precluding fraudulent reading

(43) Date de publication de la demande: 03.01.2001
(73) Titulaire: BANQUE NATIONALE DE BELGIQUE S.A., B-1000 Bruxelles (BE)
(72) Inventeur: Salade, Marc, 1490 Court-Saint-Etienne (BE)
(74) Mandataire: Vandeberg, Marie-Paule L.G.

(56) Documents cités:
- WO-A-00/05080
- WO-A-97/20699
- GB-A- 2 188 283
- US-A- 5 037 101
- US-A- 5 193 854
- US-A- 5 282 651
- US-A- 5 863 075

## Description

L'invention concerne les documents imprimés supportant une information de type confidentiel masquée par une couche opaque grattable. Cette information ne peut normalement être révélée qu'après destruction par grattage de la dite couche.

Cette catégorie de documents inclut notamment les billets de jeux dits "de loterie instantanée". Dans ces jeux, l'acheteur d'un billet peut immédiatement connaître la nature gagnante ou non de son achat en grattant la couche, opération qui découvre.le message ou le numéro dissimulé par-dessous. Une telle couche grattable peut également être employée sur différents types de documents - tels que : ticket cadeau, bon commercial, etc - qui donnent lieu, par exemple, à l'attribution d'un prix ou d'un cadeau en fonction d'un message , d'un numéro, d'icônes, révélés par grattage de la couche opaque.

Tout document portant une partie d'information dont l'expéditeur souhaite garantir la confidentialité, comme par exemple un code secret à communiquer à une personne particulière peut également être muni d'une couche grattable.

La particularité commune à tous ces types de documents est que l'absence totale ou partielle de la couche grattable doit révéler clairement si le message sous-jacent a été éventuellement découvert. Si cette couche est altérée lorsque le document parvient à son destinataire normal, c'est que le secret du document a été percé, vraisemblablement dans un but frauduleux.

Il est fondamental que sur de tels documents l'intégrité de la couche grattable soit aisément vérifiable. L'absence même de parties infimes de la couche peut suffire au fraudeur pour prendre une connaissance suffisante d'un message caché, d'un code. Il convient donc que le document soit conçu de manière à ce que même l'altération d'une partie infime de la couche soit suffisamment remarquable et évidente pour éveiller les soupçons et mettre une telle fraude en évidence.

De même, la conception de tels documents doit être telle qu'il soit impossible, ou à tout le moins malaisé, d'ôter partiellement ou complètement la couche grattable pour prendre connaissance du message caché, pour ensuite la reconstituer, voire appliquer une nouvelle couche grattable de manière telle que le document paraisse intact et la fraude inexistante.

Le document FR-2 595 987 décrit une couche opaque faite d'une encre cassante, recouverte d'un dessin imprimé compliqué, comme par exemple un guillochis, de sorte que le fraudeur qui opérerait par enlèvement et remplacement de la couche se verrait imposer le très délicat travail supplémentaire de reconstituer le dessin surimposé original.

On connaît par WO 9640394 un procédé d'impression multicouche censé rendre impossible une reproduction après altération de la couche grattable.

WO 95/14579 part d'une autre approche du problème : l'information cruciale n'est imprimée sur le document qu'au moment de la vente, via un procédé thermique contrôlé par un ordinateur central.

Suivant d'autres techniques, l'encre recouvrant l'information peut réagir avec certains solvants, de façon telle que toute tentative de décollement de la couche est aisément repérée.

Le document intermédiaire WO 005080A décrit une série de méthodes optionnelles et notamment la présence d'une couche thermochromique, pour éviter la fraude. Ce document, toutefois, ne prévoit pas, notamment, la combinaison de plusieurs couches à effets optiques particuliers.

Il existe de nombreux exemples de mise en application des principes énoncés ci-dessus. Malheureusement, la pratique montre encore des manipulations frauduleuses : L'habileté mise en oeuvre a été suffisante pour donner l'impression que le document est vierge de tout grattage. Il en résulte bien évidemment pour l'émetteur du document la divulgation d'informations théoriquement confidentielles, ou, dans le cas de loteries, une perte financière ajoutée à un effet désastreux sur la crédibilité des jeux concernés.

Un but de l'invention est d'obtenir des documents à couche grattable dans lesquels l'information cachée soit à l'abri de la fraude, notamment du fait du grattage et de la reconstitution frauduleuse de la couche masquant cette information, de la superposition ou du décollement et redéposition de cette couche.

Un autre but de l'invention est d'obtenir des documents à couche grattable présentant un aspect plus élaboré que celui d'une simple image imprimée, même compliquée, et dont l'effet visuel soit remarquable.

Un autre but de l'invention est que le contrôle puisse s'effectuer à tout moment dans la chaîne de distribution, sans que les documents en soient eux-mêmes affectés.

L'objet de l'invention est un document imprimé portant une information de type confidentiel masquée par une couche opaque grattable dont la face extérieure comprend une couche contenant des pigments réagissant par un changement de couleur réversible à une variation de la température ci-après dénommée "couche thermochromique",
dans laquelle les pigments sont disposés dans la couche opaque grattable elle-même et/ou les pigments sont dispersés dans une couche distincte apposée sur la face externe de la couche opaque grattable, le document comprenant une couche externe en surimpression sur la couche thermochromique.

Optionnellement, une des couches recouvrant l'information confidentielle comprend des pigments présentant un effet optique variable suivant les conditions environnantes.

Cet effet optique variable dépend, par exemple, de l'angle sous lequel un observateur regarde le document.

Cet effet optique variable peut être obtenu par une encre irisée, ou par une encre réagissant de façon réversible à un rayonnement ultraviolet.

Avantageusement, cet effet optique variable est obtenu par apposition d'une couche holographique.

De façon avantageuse, la température à laquelle se produit ce changement est voisine de celle de l'épiderme, soit environ 25°C.

L'invention a également pour objet un procédé de fabrication d'un document tel que décrit ci-dessus qui comprend les opérations suivantes :
- apposition sur un support d'une information de type confidentiel;
- apposition sur au moins une partie de cette information d'une couche protectrice;
- dispersion dans une couche d'une encre contenant des pigments réagissant par un changement de couleur réversible à une variation de la température;
- apposition sur au moins une partie de la couche protectrice d'une couche opaque grattable ;
- apposition de la couche contenant lesdits pigments.
   La couche opaque grattable et la couche thermochromique pouvant être confondues.
- apposition en surimpression d'une couche externe imprimée.

Ce procédé peut, en outre, comprendre l'opération suivante :
- dispersion dans la couche externe d'une encre présentant un effet optique variable suivant les conditions environnantes.

La couche thermochromique peut être apposée par sérigraphie ou par flexographie. Il peut aussi s'agir d'une couche transférable.

D'autres particularités et avantages de l'invention ressortent de la description ci-après d'une forme de réalisation particulière, référence étant faite aux dessins annexés dans lesquels :

La Fig. 1 est une vue en perspective avec arrachement d'un document suivant l'invention.

Le document comprend un support 1 sur lequel est portée une information imprimée 2 (en général, une série de chiffres, de figures, d'icônes, etc.).

Cette information 2 est en principe impossible à déchiffrer sans détruire au moins partiellement une couche qui la dérobe au regard ou à tout autre moyen de lecture (photographie, photocopieuse, etc.).

L'information 2 est recouverte d'une couche protectrice 3, qui la sépare d'une couche opaque 4, laquelle est dotée de caractéristiques mécaniques et physiques telles qu'elle ne peut être enlevée que par un grattage délibéré. Cette couche opaque 4 est elle-même recouverte d'une couche 5 contenant une encre thermochrome. Comme le montre la Fig. 1, cette couche 5 est recouverte par une couche externe 6, qui peut être à fonction décorative.

Une méthode classique pour les fraudeurs consiste à prendre connaissance de l'information convoitée en détruisant localement la couche grattable en une série de points stratégiques (l'information globale étant extraite à la fois par interpolation et par extrapolation) puis à masquer les surfaces - qui, en fonction de leur habileté; peuvent être extrêmement réduites - détruites par leur intervention.

Avec des documents classiques, si le fraudeur est adroit, il peut parvenir à masquer de façon pratiquement indécelablé les endroits altérés. Assez paradoxalement, plus les motifs recouvrant la couche grattable sont compliqués, plus il lui sera facile, au gré de discontinuités dans la cpuleur ou dans les traits, de maquiller son intervention. Inversement, des motifs très simples peuvent être masqués par des à-plat.

Toutes les protections connues agissent donc comme des protections "passives".

Le document suivant l'invention agit, au contraire, comme une protection "active" du fait de la présence de motifs réalisés à l'aide de pigments' thermochromes. La particularité de ces pigments est de réagir rapidement par des changements de couleur visibles à une variation de la température.

En l'occurrence, il suffit au destinataire légitime du document de l'exposer à un changement de température : si l'intégralité de la surface du document ou du motif présente un virage de couleur concordant, il peut en conclure que la confidentialité de l'information qui lui est destinée a été respectée. Si, au contraire, des zones ou des points localisés conservent leur couleur originale, voire présentent une variation discordante, il doit en déduire que le document a été falsifié.

Aucun instrument complexe n'est nécessaire pour procéder à cette vérification : il suffit de mettre le document en contact avec la peau, par exemple en y apposant un doigt.

Si les zones falsifiées conservent leur couleur ou ton original, on peut en déduire que le document a été falsifié à l'aide de pigments classiques, lesquels ne réagissent pas à une variation de température.

La présence (a priori improbable) de zones falsifiées présentant une variation discordante indiquerait que le fraudeur, en dépit de leur coût élevé et de leur diffusion restreinte, a pu se procurer des pigments thermochromes.

Toutefois, la variété des caractéristiques que l'on peut imposer à ces pigments (notamment par mélange) ramène à un taux de probabilité pratiquement nul la concordance des couleurs avec celles d'une série d'impressions déterminée.

Cette variation de couleur étant réversible, il est possible d'effectuer des vérifications non destructives, ponctuelles ou à grande échelle, en n'importe quel point de la chaîne de distribution, les documents contrôlés conservant toute leur intégrité.

Comme représenté à la Fig. 1, la couche thermochrome 5 peut être elle-même recouverte d'une couche en surimpression 6, constituée par exemple d'un guillochis difficilement reconstituable après altération. Cette surimpression se fait généralement en offset.

On notera que la présence d'une couche de surimpression 6 n'est pas fondamentale, mais qu'elle permet néanmoins de produire des effets croisés intéressants en association avec- la couche thermochrome 5.

Suivant un premier procédé d'impression, la couche grattable 4 est appliquée par sérigraphie.

La gaze de polyester utilisée pour ce procédé doit avoir une longueur de maille d'au minimum 50 µm, et dé préférence entre 60 et 80 µm.

On emploiera donc en principe une soie de 77 à 100 fils/cm.

Dans ce procédé, on peut utiliser des encres à propriétés optiques variables OVI SICPA (produisant notamment une variation de l'or au vert).

On peut également utiliser des encres transparentes irisées (passant du violet au vert), des encres semi-transparentes à deux tons (passant par exemple du bleu au vert) ou des encres semi-opaques irisées (passant de l'or au beige). Toutes ces encres produisent une variation de couleur suivant leur angle d'observation.

Les encres thermochromes sont à base d'eau et doivent être appliquées de façon homogène par des trames d'une densité de 77 fils/cm. Ces encres changent généralement de couleur dans des intervalles de 25, 30 et 47°C (on peut citer par exemple des encres bleues dont le seuil de changement de couleur s'établit à 20°C).

On peut utiliser pour réaliser les autres couches des encres photochromiques : ces dernières présentent un changement de couleur après avoir été exposées à un rayonnement UV (notamment, à une longueur d'onde de 350-370 nm à raison de 3 mW/cm²). Quelques secondes suffisent pour produire un tel changement de couleur, qui persiste plusieurs minutes.

Suivant une autre forme de réalisation, on a recours à un procédé d'impression flexographique. La flexographie est une forme de lithographie dans laquelle la plaque est flexible. On peut utiliser par exemple une plaque en Nyloflex FA (BASF®).Pour pouvoir transférer suffisamment d'encre (de façon à obtenir une répartition uniforme), on peut presser plusieurs couches superposées. Ce procédé s'applique tant pour les encres variables que pour les encres thermochromiques ou photochromiques décrites ci-dessus.

Il est également possible d'appliquer la couche grattable décrite plus haut en ayant recours à un transfert à chaud ou à froid.

Une machine de transfert, telle que la machine Gietz® permet de transférer une couche 5,6, par une combinaison de pression et de chaleur, sur la couche grattable 4.

On utilise une pression de l'ordre de 200 kg/cm² et une température d'environ 125°C. La vitesse de transfert ne dépasse pas une cadence de 3600 documents par heure. Les clichés utilisés sont en acier ; la feuille utilisée est, par exemple, une feuille simple d'or ou d'argent.

On peut transférer de la même manière également des hologrammes, des cinégrammes ou d'autres couches à diffraction sur la couche grattable 4.

Suivant une variante non représentée à la Fig. 1, les pigments thermochromes sont dispersés dans la couche grattable 4 elle-même, et non dans une couche 5 distincte.

La quantité de pigments, dans ce cas, est évidemment plus importante puisque la couche est plus épaisse et que les couleurs doivent apparaître en dépit de la charge opaque.

## Revendications

1. Document imprimé portant une information à caractère confidentiel (2) masquée par une couche opaque grattable (4) dont la face extérieure comprend une couche (5) contenant des pigments thermochromes, réagissant par un changement de couleur réversible à une variation de la température **caractérisé en ce que** les pigments sont disposés dans la couche opaque grattable (4) elle-même et/ou ce document comprend une couche externe en surimpression (6) sur la couche contenant les pigments thermochromes.

2. Document suivant la revendication 1 **caractérisé en ce qu'**une des couches (4,5,6) recouvrant l'information à caractère confidentiel comprend des pigments présentant un effet optique variable suivant les conditions environnantes.

3. Document suivant la revendication 2 **caractérisé en ce que** l'effet optique variable dépend de l'angle sous lequel un observateur regarde le document.

4. Document suivant l'une quelconque des revendications 2 et 3 **caractérisé en ce que** l'effet optique variable est obtenu par une encre irisée.

5. Document suivant l'une quelconque des revendications 2 à 4 **caractérisé en ce que** l'effet optique variable est obtenu par une encre réagissant de façon réversible à un rayonnement ultraviolet.

6. Document suivant l'une quelconque des revendications 2 à 5 **caractérisé en ce que** l'effet optique variable est obtenu par apposition d'une couche holographique.

7. Document suivant l'une quelconque des revendications précédentes **caractérisé en ce que** le changement de couleur des pigments s'effectue à une température d'environ 25°C.

8. Procédé de fabrication d'un document suivant l'une quelconque des revendications précédentes **caractérisé en ce qu'**il comprend les opérations suivantes :
- apposition sur un support d'une information de type confidentiel (2);
- apposition sur au moins une partie de cette information(2) d'une couche protectrice;
- dispersion dans une couche (4,5) d'une encre contenant des pigments thermochromes;
- apposition sur au moins une partie de la couche protectrice d'une couche opaque grattable (4);
- apposition de la couche (4,5) contenant lesdits pigments, la couche opaque grattable (4) et la couche (4,5) contenant les pigments thermochromes pouvant être confondues ;
- apposition en surimpression d'une couche externe imprimée (6).

9. Procédé de fabrication suivant la revendication 8 **caractérisé en ce qu'**il comprend en outre l'opération suivante :
- dispersion dans la couche externe d'une encre présentant un effet optique variable suivant les conditions environnantes.

10. Procédé de fabrication suivant l'une quelconque des revendications 8 et 9 **caractérisé en ce que** la couche contenant les pigments thermochromes est apposée par sérigraphie.

11. Procédé de fabrication suivant l'un quelconque des revendications 8 à 10 **caractérisé en ce que** la couche contenant les pigments thermochromes est apposée par flexographie.

12. Procédé de fabrication suivant l'une quelconque des revendications 8 à 10 **caractérisé en ce que** la couche contenant les pigments thermochromes est une couche transférable.

## Claims

1. Printed document carrying information of confidential nature (2) masked by a opaque scratch-off layer (4) whose outer face comprises a layer (5) containing thermochromic pigments reacting by a reversible change of colour to a variation in temperature, **characterized in that** the pigments are disposed in the opaque scratch-off layer (4) itself and/or this document comprises an outer layer (6) overprinted on the layer containing the thermochromic pigments.

2. Document according to Claim 1, **characterized in that** one of the layers (4,5,6) covering the confidential information comprises pigments exhibiting an optical effect that varies according to the surrounding conditions.

3. Document according to Claim 2, **characterized in that** the variable optical effect depends on the angle at which an observer looks at the document.

4. Document according to any one of Claims 2 and 3, **characterized in that** the variable optical effect is obtained by an iridescent ink.

5. Document according to any one of Claims 2 to 4, **characterized in that** the variable optical effect is obtained by an ink reacting in a reversible manner to ultraviolet radiation.

6. Document according to any one of Claims 2 to 5, **characterized in that** the variable optical effect is obtained by the affixing of a holographic layer.

7. Document according to any one of the preceding claims **characterized in that** the change in colour of the pigments occurs at a temperature of about 25°C.

8. Method of manufacturing a document according to any one of the preceding claims, **characterized in that** it comprises the following operations:
- affixing information of confidential nature (2) on a support;
- affixing a protective layer over at least a part of this information (2);
- dispersion in a layer (4,5) of an ink containing thermochromic pigments;
- affixing an opaque scratch-off layer (4) over at least a part of the protective layer;
- affixing the layer (4,5) containing the said pigments, the opaque scratch-off layer (4) and the layer (4,5) containing the thermochromic pigments being able to be one and the same;
- affixing an outer printed layer (6) by overprinting.

9. Manufacturing method according to Claim 8, **characterized in that** it furthermore comprises the following operation:
- dispersion in the outer layer of an ink having an optical effect that varies according to the surrounding conditions.

10. Manufacturing method according to any one of Claims 8 and 9, **characterized in that** the layer containing the thermochromic pigments can be affixed by silk screen printing.

11. Manufacturing method according to any one of Claims 8 to 10, **characterized in that** the layer containing the thermochromic pigments can be affixed by flexography.

12. Manufacturing method according to any one of Claims 8 to 10, **characterized in that** the layer containing the thermochromic pigments is a transferable layer.

## Patentansprüche

1. Gedrucktes Dokument mit einer vertraulichen Information (2), die durch eine opake, abkratzbare Schicht (4) verborgen wird, deren Außenseite eine Schicht (5) umfasst, die thermochrome Pigmente enthält, die in Form eines reversiblen Farbwechsels auf Temperaturschwankungen reagieren, **dadurch gekennzeichnet, dass** die Pigmente in der opaken, abkratzbaren Schicht (4) selbst angeordnet sind und/oder dieses Dokument eine auf die Schicht mit den thermochromen Pigmenten aufgedruckte Außenschicht (6) enthält.

2. Dokument nach Anspruch 1, **dadurch gekennzeichnet, dass** eine der Schichten (4, 5, 6) zum Verbergen der vertraulichen Information Pigmente enthält, die eine variable optische Wirkung entsprechend den Umgebungsbedingungen aufweisen.

3. Dokument nach Anspruch 2, **dadurch gekennzeichnet, dass** sich die variable optische Wirkung von dem Winkel abhängt, aus dem der Betrachter das Dokument anschaut.

4. Dokument nach Anspruch 2 oder 3, **dadurch gekennzeichnet, dass** die variable optische Wirkung durch eine schillernde Druckfarbe erhalten wird.

5. Dokument nach einem der Ansprüche 2 bis 4, **dadurch gekennzeichnet, dass** die variable optische Wirkung durch eine Druckfarbe erhalten wird, die reversibel auf ultraviolette Strahlung reagiert.

6. Dokument nach einem der Ansprüche 2 bis 5, **dadurch gekennzeichnet, dass** die variable optische Wirkung durch Auftragung einer holographischen Schicht erzielt wird.

7. Dokument nach einem der vorhergehenden Ansprüche, **dadurch gekennzeichnet, dass** der Farbwechsel der Pigmente bei einer Temperatur von etwa 25°C erfolgt.

8. Verfahren zur Herstellung eines Dokumentes nach einem der vorhergehenden Ansprüche, **dadurch gekennzeichnet, dass** es folgende Schritte umfasst:
- Auftragen einer vertraulichen Information (2) auf einen Träger;
- Auftragen einer Schutzschicht zumindest auf einen Teil dieser Information (2);
- Verteilen einer Druckfarbe mit thermochromen Pigmenten in einer Schicht (4, 5);
- Auftragen einer abkratzbaren, opaken Schicht (4) auf mindestens einen Teil der Schutzschicht;
- Auftragen der Schicht (4, 5), die die besagten Pigmente enthält, wobei die opake, abkratzbare Schicht (4) und die Schicht (4, 5) mit den thermochromen Pigmenten vermischt werden können;
- Auftragen einer gedruckten Außenschicht (6) durch Aufdruck.

9. Herstellungsverfahren nach Anspruch 8, **dadurch gekennzeichnet, dass** es des Weiteren folgenden Schritt umfasst:
- Verteilen einer Druckfarbe mit variabler optischer Wirkung in Abhängigkeit von den Umgebungsbedingungen in der Außenschicht.

10. Herstellungsverfahren nach Anspruch 8 oder 9, **dadurch gekennzeichnet, dass** die Schicht mit den thermochromen Pigmenten im Siebdruck aufgebracht wird.

11. Herstellungsverfahren nach einem der Ansprüche 8 bis 10, **dadurch gekennzeichnet, dass** die Schicht mit den thermochromen Pigmenten im Flexodruck aufgebracht wird.

12. Herstellungsverfahren nach einem der Ansprüche 8 bis 10, **dadurch gekennzeichnet, dass** es sich bei der Schicht mit den thermochromen Pigmenten um eine zum Transfer geeignete Schicht handelt.
